# FASCICULE DE BREVET EUROPEEN

(11) **EP 0 374 038 B1**
(45) Date de publication et mention de la délivrance du brevet: **13.10.1993**
(21) Numéro de dépôt: 89403455.2
(22) Date de dépôt: 13.12.1989
(51) Int. Cl.: F01P 11/02

(54) **Dispositif de refroidissement d'un moteur à combustion interne**
Kühlungsanordnung einer Brennkraftmaschine
Cooling device for an internal-combustion engine

(30) Priorité: 14.12.1988 FR 8816872
(43) Date de publication de la demande: 20.06.1990
(73) Titulaire: AUTOMOBILES PEUGEOT, 75116 Paris (FR); AUTOMOBILES CITROEN, 92200 Neuilly-sur-Seine (FR)
(72) Inventeur: Rupp, Emmanuel, F-92340 Bourg La Reine (FR); Antoviaque, Jean-Claude, F-91160 Saulx Les Chartreux (FR)
(74) Mandataire: Boivin, Claude

(56) Documents cités:
- EP-A- 0 250 734
- WO-A-88/09429
- DE-A- 2 821 872
- DE-B- 1 269 416
- FR-A- 2 317 489
- US-A- 4 358 051

## Description

Le circuit de refroidissement d'un moteur à combustion interne doit nécessairement comporter un dispositif de dégazage car on ne peut assurer une étanchéité absolue entre l'intérieur des cylindres et les chambres d'eau. On peut dégazer le moteur lui-même. Mais on augmente alors de façon importante le volume de liquide a chauffer dès le démarrage du moteur car ceci implique de chauffer le liquide contenu dans le vase d'expansion dès la mise en marche; on retarde donc la montée en température de ce moteur et de son circuit de refroidissement, ce qui augmente la pollution extérieure à cause de l'utilisation prolongée des systèmes d'enrichissement à froid et, par voie de conséquence, augmente aussi la consommation de carburant et, dans le cas d'un moteur de véhicule, nuit au chauffage de l'habitacle du véhicule.

On peut également dégazer le radiateur. Mais, toujours dans le but d'arriver rapidement aux températures normales de fonctionnement, on ne fait pas circuler le liquide de refroidissement dans le radiateur dès la mise en marche du moteur. On peut par exemple utiliser une vanne thermostatique qui empêche la circulation du liquide lorsque la température de celui-ci est inférieure a une valeur donnée. Cette circulation ne s'établit donc qu'après la période de démarrage et le dégazage n'intervient qu'à ce moment-là, ce qui est un inconvénient.

Le brevet français 2 317 489 décrit un dispositif de refroidissement par liquide d'un moteur à combustion interne qui assure un dégazage du circuit de refroidissement dès la mise en marche du moteur tout en minimisant le volume du liquide de refroidissement à chauffer après cette mise en marche. Ce dispositif de refroidissement comporte un circuit principal de refroidissement comprenant un radiateur relié au moteur par un conduit d'arrivée du liquide et un conduit de retour, des moyens pour faire circuler le liquide entre le moteur et le radiateur, et une vanne thermostatique propre à interrompre la circulation du liquide lorsque la température de celui-ci est inférieure à une valeur donnée, un circuit secondaire de refroidissement monté en parallèle avec le circuit principal et comprenant une chambre de dégazage de faible volume reliée au moteur par un conduit d'arrivée de liquide et un conduit de départ à l'exclusion de toute vanne de sorte que du liquide circule en permanence dans ce circuit secondaire, et des moyens pour faire circuler le liquide entre le moteur et la chambre de dégazage, et un vase d'expansion relié à l'un des circuits de refroidissement. Le brevet EP-A- 0 250 734 décrit un dispositif de refroidissement dont la chambre de dégazage se trouve sur la conduite de retour du radiateur au moteur, immédiatement en amont de la pompe d'aspiration, va en se rétrécissant de sa partie inférieure à sa partie supérieure, et communique à sa partie supérieure avec le vase d'expansion par une conduite de faible diamètre munie d'un clapet anti-retour.

La présente invention a pour objet un dispositif de refroidissement caractérisé en ce que la conduite de départ de la chambre de dégazage débouche dans la conduite de retour du circuit principal, le vase d'expansion étant relié directement au circuit de refroidissement principal et en ce que l'une des parois de la chambre de dégazage comporte un orifice relié au vase d'expansion par l'intermédiaire d'un clapet agencé pour s'ouvrir lorsque du gaz est présent dans la chambre.

Dans un mode de réalisation avantageux de l'invention, la chambre de dégazage est disposée sous le vase d'expansion et l'orifice permet une communication directe entre la partie supérieure de la chambre de dégazage et la partie inférieure du vase d'expansion.

On a décrit ci-après, à titre d'exemple non limitatif, divers modes de réalisation du dispositif selon l'invention, avec référence aux dessins annexés dans lesquels :
La Figure 1 est le schéma de ce dispositif de refroidissement;
La Figure 2 est une vue en coupe de la chambre de dégazage suivant II-II de la Figure 1;
La Figure 3 montre un autre mode de réalisation du clapet;
La Figure 4 montre un troisième mode de réalisation du clapet;
La Figure 5 montre un quatrième mode de réalisation du clapet;
La Figure 6 est une vue schématique illustrant une réalisation dans laquelle la chambre de dégazage est éloignée du vase d'expansion et reliée à celui-ci par un conduit.

A la Figure 1, on voit un moteur 1 à combustion interne qui comporte un circuit principal de refroidissement comprenant une pompe 2.

Le liquide circule à travers le moteur et sort de celui-ci par plusieurs circuits, à savoir :
- Un circuit principal qui comprend un radiateur 4 relié au moteur 1 par un conduit d'arrivée 5 et un conduit de retour 3. Ce circuit comporte un clapet ou une vanne thermostatique 6 qui est fermé lorsque la température du liquide de refroidissement est inférieure à une valeur donnée. Le conduit de retour 3 est relié, par l'intermédiaire d'un conduit 7, à la partie inférieure d'un vase d'expansion 8. Ce dernier est fermé à sa partie supérieure par un bouchon taré 9 et il est relié à un dispositif de dégazage 10 du radiateur 4.
- Deux circuits secondaires dans lesquels le liquide circule en permanence :
   a) un circuit utilisé pour le chauffage de l'habitacle et comprenant un échangeur de chaleur 11 relié au moteur par un conduit d'alimentation 13 et un conduit de retour 12;
   b) un circuit servant au réchauffage des organes annexes 16 tels que starter, circuit de ralenti, etc... ainsi qu'au dégazage du moteur. Il est constitué des conduits 15,17,18 et d'une chambre de dégazage 14. Le liquide sortant du moteur passe successivement dans le conduit 15, le ou les organes 16, le conduit 17, la chambre 14 et retourne à l'aspiration de la pompe 2 par le conduit 18.

Comme on le voit à la Figure 2, la chambre de dégazage 14 a une section circulaire et les conduits 17 et 18 sont de faible section, inférieure a celle des conduits 3 et 5, et débouchent tangentiellement.

La chambre de dégazage 14 est disposée sous le vase d'expansion 8 et accolée à celui-ci par sa partie supérieure, la paroi supérieure de la chambre constituant une partie de la paroi inférieure 19 du vase; elle comporte un orifice de faible section 20 par lequel elle peut communiquer directement avec le vase d'expansion et qui peut être obturé par un clapet 21. La densité apparente de ce clapet est légèrement inférieure ou égale à la densité du liquide de refroidissement. Il est relié à sa partie supérieure par un bras 22 à des bras de retenue 23 qui limitent sa course vers le bas en venant buter contre la cloison 19.

On ne sortirait cependant pas du cadre de l'invention en utilisant la configuration de la Figure 6 dans laquelle la chambre 14 est éloignée du vase d'expansion 8. Dans ce cas, les bras 23 du clapet 21 se trouvent dans une chambre 28 communiquant avec la chambre de dégazage 14 par l'orifice 20, la chambre 28 étant en communication avec le vase d'expansion 8 par un conduit 29. Ceci permet de monter le dispositif de l'invention sur un système de refroidissement d'un véhicule déjà existant.

Au démarrage du moteur froid, la vanne 6 est fermée, de sorte qu'il n'y a pas de circulation dans le radiateur 4. Le seul liquide qui traverse le vase d'expansion 8 est celui qui y parvient par l'orifice 20. Etant donné les faibles dimensions de cet orifice et la faible section de la conduite 17, la pression P dans le vase d'expansion 8 est pratiquement identique à la pression d'aspiration. Par contre, la pression P′ dans la chambre 14 est intermédiaire entre la pression dans le moteur avant la vanne 6, elle-même proche de la pression de refoulement de la pompe 2, et la pression d'aspiration de cette pompe. La pression P′ dans la chambre 14 est donc supérieure a la pression P dans le vase d'expansion. Sous l'effet de la différence de pression (P′ - P) et de la poussée d'Archimède due à sa densité légèrement inférieure à celle du liquide, le clapet 21 vient s'appliquer sur son siège pratiquement dès la mise en marche du moteur.

Lorsque du gaz s'est accumulé dans la chambre 14, il se concentre dans la zone ou se trouve le clapet 21 du fait de la rotation du liquide dans cette chambre. La poussée d'Archimède sur le clapet 21 diminue et il s'ouvre dès que l'inégalité suivante est vérifiée :

${\text{p > (P′ - P)}}^{\text{s}}$

p étant le poids du flotteur diminué de la poussée d'Archimède et s la section de l'orifice 20.

Si cette inégalité n'est pas vérifiée dans une certaine réalisation, on peut augmenter le volume du clapet, donc son poids, diminuer la section s ou la différence P′ - P, cette diminution pouvant être obtenue en modifiant les dimensions internes des conduits 15, 17 et 18, en augmentant les pertes de charge en amont de la chambre 14, par exemple en prévoyant un diaphragme sur l'un des conduits 15 et 17, ou en diminuant la perte de charge P′ - P.

Aux Figures 1 et 2, le clapet 21 est constitué par un corps sphérique, pouvant être retenu par les bras 23 dont il est solidaire et l'orifice 20 est ménagé dans une partie plane de la cloison 19. Mais dans le mode de réalisation de la Figure 3, l'orifice 20 est ménagé dans une partie sphérique 19a de la cloison 19 et le clapet 21 est retenu par des bras 24 solidaires de la cloison. Une grille de tranquillisation 25 peut éventuellement être prévue sous le clapet.

Dans le mode de réalisation de la Figure 4, le clapet est constitué par une masse cylindrique 26 qui porte à sa partie supérieure un doigt 27 propre à obturer l'orifice 20 qui est ménagé dans une partie tronconique ou sphérique 19b de la cloison 19. La masse 26 est guidée et retenue par les bras 24 solidaires de la cloison 19. La grille de tranquillisation 25 accrochée aux bras 24 est également prévue dans ce mode de réalisation.

La Figure 5 illustre un mode de réalisation voisin de celui de la Figure 4. Comme précédemment, le clapet 30 est mobile dans un espace limité par une partie tronconique ou sphérique 19c de la paroi 19, les bras 24 et la grille de tranquillisation 25. Il se compose d'un corps 31 prolongé par une partie supérieure 32 et une partie inférieure 33 de plus faibles dimensions. La partie 32 porte le doigt 27 et elle est guidée par des bras de centrage 34. La partie inférieure 33 est en forme de croix et elle passe à travers un orifice 35 de la grille 25. La face inférieure du corps 31 présente une partie 36 en forme de tronc de cône pour éviter un collage accidentel sur la grille 25.

## Revendications

1. Dispositif de refroidissement par liquide d'un moteur à combustion interne qui comporte un circuit principal de refroidissement comprenant un radiateur (4) relié au moteur (1) par un conduit d'arrivée (5) du liquide et un conduit de retour (3), des moyens (2) pour faire circuler le liquide entre le moteur (1) et le radiateur (4), et une vanne thermostatique (6) propre à interrompre la circulation du liquide lorsque la température de celui-ci est inférieure à une valeur donnée, au moins un circuit secondaire monté en parallèle avec le circuit principal et comprenant une chambre de dégazage (14) de faible volume reliée au moteur (1) par un conduit d'arrivée (17) de liquide et un conduit de départ (18) à l'exclusion de toute vanne de sorte que du liquide circule en permanence dans ce circuit secondaire, et des moyens (2) pour faire circuler le liquide entre le moteur (1) et la chambre de dégazage (14), et un vase d'expansion (8) relié à l'un des circuits de refroidissement, caractérisé en ce que la conduite de départ (18) de la chambre de dégazage (14) débouche dans la conduite de retour (3) du circuit principal, le vase d'expansion (8) étant relié directement au circuit de refroidissement principal et en ce que l'une (19) des parois de la chambre de dégazage (14) comporte un orifice (20) relié au vase d'expansion (8) par l'intermédiaire d'un clapet (21 ou 26) agencé pour s'ouvrir lorsque du gaz est présent dans la chambre (14).

2. Dispositif de refroidissement selon la revendication 1,
caractérisé en ce que la chambre de dégazage (14) est disposée sous le vase d'expansion (8) et en ce que l'orifice (20) permet une communication directe entre la partie supérieure de la chambre de dégazage (14) et la partie inférieure du vase d'expansion (8).

3. Dispositif de refroidissement selon la revendication 1,
caractérisé en ce que la chambre de dégazage (14) est éloignée du vase d'expansion (8), ledit orifice (20) étant relié à celui-ci par un conduit (29).

4. Dispositif de refroidissement selon l'une des revendications 1 à 3,
caractérisé en ce que la chambre de dégazage (14) est de section circulaire et en ce que les conduits d'entrée (17) et de sortie (18) y débouchent tangentiellement.

5. Dispositif de refroidissement selon l'une quelconque des revendications 1 à 4,
caractérisé en ce que le clapet (21, 26 ou 30) a une densité au plus égale à celle du liquide de refroidissement.

6. Dispositif de refroidissement selon l'une quelconque des revendications précédentes,
caractérisé en ce que les conduits (17 et 18) reliant la chambre de dégazage (14) au moteur (1) ont une section inférieure à celle des conduits (3 et 5) reliant le radiateur (4) à ce moteur (1).

7. Dispositif de refroidissement selon l'une quelconque des revendications précédentes,
caractérisé en ce que le clapet (21) comporte à sa partie supérieure des bras de retenue (23) qui limitent sa course vers le bas en venant buter contre la cloison (19) de la chambre (14).

8. Dispositif de refroidissement selon l'une quelconque des revendications 1 à 6,
caractérisé par des bras de retenue (24) solidaires de la paroi (19) et limitant la course du clapet (21) vers le bas.

9. Dispositif de refroidissement selon l'une quelconque des revendications précédentes,
caractérisé en ce que le clapet (21) est sphérique.

10. Dispositif de refroidissement selon l'une quelconque des revendications précédentes,
caractérisé en ce que l'orifice (20) est ménagé dans une partie plane de la paroi (19).

11. Dispositif de refroidissement selon l'une quelconque des revendications 1 à 9,
caractérisé en ce que l'orifice (20) est ménagé dans une partie sphérique (19a) de la paroi (19).

12. Dispositif de refroidissement selon l'une quelconque des revendications 1 à 8,
caractérisé en ce que le clapet (26) est constitué par une masse cylindrique qui porte à sa partie supérieure un doigt propre à obturer l'orifice (20) ménagé dans une partie tronconique (19b) de la cloison (19).

## Claims

1. Device for the liquid cooling of an internal combustion engine which comprises one main cooling circuit including a radiator (4) connected to the engine (1) by a liquid intake pipe (5) and one return pipe (3), means (2) to make the liquid circulate between the engine (1) and the radiator (4), and a thermostatic valve (6) able to interrupt circulation of the liquid when the temperature of the latter is less than a given value, at least one secondary circuit mounted in parallel with the main circuit and including one degassing chamber (14) with a small volume connected to the engine (1) via a liquid intake pipe (17) and one original pipe (18) excluding any valve so that the liquid circulates continuously in this secondary circuit, and means (2) to make the liquid circulate between the engine (1) and the degassing chamber (14), and an expansion chamber (8) connected to one of the cooling circuits, wherein the original pipe (18) of the degassing chamber (14) opens into the return pipe (3) of the main circuit, the expansion chamber (8) being connected directly to the main cooling circuit and wherein one (19) of the walls of the degassing chamber (14) comprise an orifice (20) connected to the expansion chamber (8) by means of a valve (21 or 26) disposed in such a way as to open when the gas is present in the chamber (14).

2. Cooling device according to claim 1,
wherein the degassing chamber (14) is disposed under the expansion chamber (8) and wherein the orifice (20) allows for direct communication between the upper portion of the degassing chamber (14) and the lower portion of the expansion chamber (8).

3. Cooling device according to claim 1,
wherein the degassing chamber (14) is distanced from the expansion chamber (8), said orifice (20) being connected to the latter by a pipe (29).

4. Cooling device according to any one of claims 1 to 3,
wherein the degassing chamber (14) has a circular section and wherein the inlet (17) and outlet (18) pipes open into it tangentially.

5. Cooling device according to any one of claims 1 to 4,
wherein the valve (21, 26 or 30) has a density at the most equal to that of the cooling liquid.

6. Cooling device according to any one of the preceding claims,
wherein the pipes (17 and 18) connecting the degassing chamber (14) to the engine (1) have a section smaller than that of the pipes (3 and 5) connecting the radiator (4) to the engine (1).

7. Cooling device according to any one of the preceding claims,
wherein the valve (21) comprises at its upper portion retaining arms (23) which limit its travel towards the bottom by abutting against the partition (19) of the chamber (14).

8. Cooling device according to any one of claims 1 to 6,
characterized by retaining arms (24) integral with the wall (19) and limiting the travel of the valve (21) towards the bottom.

9. Cooling device according to any one of the preceding claims,
wherein the valve (21) is spherical.

10. Cooling device according to any one of the preceding claims,
wherein the orifice (20) is fitted in one flat portion of the wall (19).

11. Cooling device according to any one of claims 1 to 9,
wherein the orifice (20) is disposed in one spherical portion (19a) of the wall (19).

12. Cooling device according to any one of claims 1 to 8,
wherein the valve (26) is constituted by a cylindrical weight bearing at its upper portion a finger able to seal off the orifice (20) disposed in a truncated portion (19b) of the partition (19).

## Patentansprüche

1. Flüssigkeits-Kühlvorrichtung für einen Verbrennungsmotor, die einen Hauptkühlkreis aufweist mit einem Kühler (4), der mit dem Motor (1) über eine Zulaufleitung (5) für die Flüssigkeit und eine Rücklaufleitung (3) verbunden ist, Mitteln (2) um die Flüssigkeit zwischen dem Motor (1) und dem Kühler (4) zirkulieren zu lassen, und mit einem Thermostatventil (6), das dazu geeignet ist, den Flüssigkeitskreislauf zu unterbrechen, wenn dessen Temperatur unterhalb eines vorgegebenen Wertes liegt, sowie mindestens einen zweiten Kreis, der dem Hauptkreis parallel geschaltet ist und eine Entgasungskammer (14) mit geringem Volumen aufweist, die über eine Zulaufleitung (17) für die Flüssigkeit und eine Ablaufleitung (18) mit dem Motor (1) unter Ausschluß jeden Ventils derart verbunden ist, daß die Flüssigkeit permanent in diesem zweiten Kreis zirkuliert, und Mittel (2) um die Flüssigkeit zwischen dem Motor (1) und der Entgasungskammer (14) zirkulieren zu lassen, und ein Expansionsgefäß (8), das mit einem der Kühlkreise verbunden ist dadurch gekennzeichnet, daß die Ablaufleitung (18) der Entgasungskammer (14) in die Rücklaufleitung (3) des Hauptkreises einmündet und das Expansionsgefäß (8) direkt mit dem Hauptkühlkreis verbunden ist und daß eine (19) der Wände der Entgasungskammer (14) eine Öffnung (20) besitzt, die mit der Expansionskammer (8) verbunden ist unter Zwischenschaltung einer Klappe (21 oder 26) die so angeordnet ist, daß sie sich öffnet, wenn Gas in der Kammer (14) vorhanden ist.

2. Kühlvorrichtung nach Anspruch 1 dadurch gekennzeichnet, daß die Entgasungskammer (14) unter dem Expansionsgefäß (8) angeordnet ist und daß die Öffnung (20) eine direkte Verbindung zwischen dem Oberteil der Entgasungskammer (14) und dem Unterteil des Expansionsgefäßes (8) ermöglicht.

3. Kühlvorrichtung nach Anspruch 1 dadurch gekennzeichnet, daß die Entgasungskammer (14) von dem Expansionsgefäß (8) entfernt angeordnet ist und die besagte Öffnung (20) mit ihr über eine Leitung (29) verbunden ist.

4. Kühlvorrichtung nach einem der Ansprüche 1 bis 3 dadurch gekennzeichnet, daß die Entgasungskammer (14) einen kreisförmigen Querschnitt aufweist und daß die Eingangs- (17) und Ausgangsleitung (18) tangential in sie einmünden.

5. Kühlvorrichtung nach einem der Ansprüche 1 bis 4 dadurch gekennzeichnet, daß die Klappe (21, 26 oder 30) eine Dichte besitzt, die höchstens gleich derjenigen der Kühlflüssigkeit ist.

6. Kühlvorrichtung nach einem der vorhergehenden An sprüche dadurch gekennzeichnet, daß die die Entgasungskammer (14) mit dem Motor (1) verbindenden Leitungen (17 und 18) einen Querschnitt besitzen, der kleiner ist als derjenige der den Kühler (4) mit diesem Motor (1) verbindenden Leitungen (3 und 5).

7. Kühlvorrichtung nach einem der vorhergehenden Ansprüche dadurch gekennzeichnet, daß die Klappe (21) an ihrem Oberteil Rückhaltearme (23) trägt, die ihren Weg nach unten begrenzen, indem sie auf die Trennwand (19) der Kammer (14) auftreffen.

8. Kühlvorrichtung nach einem der Ansprüche 1 bis 6 gekennzeichnet durch Rückhaltearme (24), die mit der Trennwand (19) fest verbunden sind und den Weg der Klappe (21) nach unten begrenzen.

9. Kühlvorrichtung nach einem der vorhergehenden Ansprüche dadurch gekennzeichnet, daß die Klappe (21) kugelförmig ausgebildet ist.

10. Kühlvorrichtung nach einem der vorhergehenden Ansprüche dadurch gekennzeichnet, daß die Öffnung (20) in einem ebenen Teil der Wand (19) angeordnet ist.

11. Kühlvorrichtung nach einem der Ansprüche 1 bis 9 dadurch gekennzeichnet, daß die Öffnung (20) in einem sphärischen Teil (19a) der Wand (19) angeordnet ist.

12. Kühlvorrichtung nach einem der Ansprüche 1 bis 8 dadurch gekennzeichnet, daß die Klappe (26) durch eine zylindrische Masse gebildet ist, die an ihrem Oberteil einen Zapfen trägt, der dazu geeignet ist, die in einem kegelstumpfartigen Teil (19b) der Trennwand (19) angeordnete Öffnung (20) zu verschließen.
